# FASCICULE DE BREVET EUROPEEN

(11) **EP 1 863 986 B1**
(45) Date de publication et mention de la délivrance du brevet: **19.08.2015**
(21) Numéro de dépôt: 06725055.5
(22) Date de dépôt: 15.03.2006
(51) Int. Cl.: E05B 17/04, E05B 17/00

(54) **VERROU DEBRAYABLE POUR UN MECANISME DE SERRURE AUTOMOBILE**
ENTKUPPELBARE VERRIEGELUNG FÜR KRAFTFAHRZEUGVERRIEGELUNGSSYSTEM
DISENGAGEABLE LOCK FOR MOTOR VEHICLE LOCKING SYSTEM

(30) Priorité: 18.03.2005 FR 0502742
(43) Date de publication de la demande: 12.12.2007
(73) Titulaire: U-Shin France SAS, 94046 Créteil Cedex (FR)
(72) Inventeur: FLANDRINCK, Christian VALEO SECURITE HABITACLE, F-94042 Créteil Cedex (FR)
(74) Mandataire: Cabinet Novitech
(86) Numéro de dépôt international: PCT/EP2006/060722
(87) Numéro de publication internationale: WO 2006/097476

(56) Documents cités:
- DE-C1- 19 626 914
- FR-A- 1 046 542
- FR-A- 2 748 513
- US-A1- 2003 230 125

## Description

L'invention concerne un verrou débrayable pour un mécanisme de serrure automobile.

L'adjonction d'un mécanisme de débrayage sur un verrou destiné à une serrure automobile permet d'éviter que ce verrou ne soit forcé. En effet, si une fausse clé, ou tout autre outil plat de forme adéquate, est introduite dans le rotor, et si on tente alors d'entraîner en rotation le rotor, le mécanisme de débrayage permet au rotor et à une douille intermédiaire de pivoter librement à l'intérieur du stator sans que ne s'exercent sur les paillettes des efforts importants.

En effet, en présence d'efforts trop importants, les paillettes sont susceptibles d'être détériorées ou d'être escamotées, en force, ce qui permet alors de déverrouiller le verrou sans la clé conforme.

L'invention se rapporte plus précisément à un verrou débrayable, notamment pour un mécanisme de serrure de véhicule automobile, comportant un stator fixe, une douille intermédiaire tubulaire qui est montée en rotation autour de son axe dans le stator et qui est fixe axialement par rapport au stator, un rotor qui est monté en rotation dans la douille, qui est fixe axialement dans la douille et qui comporte des paillettes mobiles radialement sous l'action d'une clé destinée à être introduite axialement dans le rotor. Des paillettes sont entièrement escamotées à l'intérieur du rotor lorsque la clé est conforme, de manière à permettre une libre rotation du rotor par rapport à la douille et au stator et ainsi permettre l'entraînement en rotation d'un levier de commande, appelé batteuse, de la serrure qui est accouplé au rotor par l'intermédiaire d'un entraîneur. Le rotor et la douille intermédiaire sont bloqués en rotation l'un par rapport à l'autre par les paillettes lorsque la clé n'est pas conforme. Le verrou comporte également un indexeur qui est mobile axialement entre une position de repos et une position de débrayage, sous l'effet d'une rotation de la douille par rapport au stator consécutive à l'entraînement en rotation du rotor à l'aide d'une clé non conforme, pour déplacer axialement l'entraîneur vers une position débrayée.

Un tel verrou débrayable est décrit dans le document de brevet FR 2 748 513.

Selon ce verrou connu, l'indexeur et l'entraîneur sont dans une configuration sensiblement de disposition bout à bout. Ces deux pièces sont sensiblement disposées l'une en prolongement de l'autre.

L'indexeur est solidaire en rotation de la douille intermédiaire et est guidé en translation dans cette dernière. L'entraîneur est quant à lui guidé en rotation sur le rotor.

L'indexeur comporte un anneau principal et des pattes de guidage qui s'étendent axialement depuis l'anneau et qui sont destinées à être reçues dans des encoches axiales correspondantes de la douille intermédiaire. Il comporte également deux ergots qui s'étendent axialement dans le sens inverse dans le prolongement de deux pattes de guidage diamétralement opposées.

Cet agencement de verrou pose les problèmes techniques suivants.

De par sa configuration en disposition bout à bout, la longueur d'un tel verrou est relativement importante.

Par ailleurs, l'indexeur est une pièce relativement fragile de par sa constitution.

L'invention résout ces problèmes en proposant un verrou débrayable particulièrement compact, c'est-à-dire de longueur limitée, et de constitution particulièrement robuste. On connaît le document DE 196 26 914 C1, qui décrit un verrou débrayable pour mécanisme de serrure de véhicule automobile. Ce type de verrou débrayable, ne permet d'assurer, dans sa position débrayée, le blocage de la batteuse. Aussi, le problème technique à résoudre par l'objet de la présente invention, est de proposer un verrou débrayable pour mécanisme de serrure de véhicule automobile, selon le préambule de la revendication 1 qui permettrait d'éviter les problèmes de l'état de la technique et permettrait notamment d'assurer, dans sa position débrayée, le blocage de la batteuse.

Pour ce faire, l'invention propose un verrou débrayable, notamment pour un mécanisme de serrure de véhicule automobile, du type précité, qui présente les caractéristiques de la partie caractérisante telle que précisée dans la revendication 1.

Selon un mode de réalisation préféré, l'entraîneur est désolidarisé du rotor, dans ladite position débrayée.

De préférence, l'entraîneur comporte des nervures internes encastrées dans des rainures correspondantes du rotor, en position embrayée, ces rainures étant ouvertes vers l'arrière du rotor sur un tronçon cylindrique de diamètre inférieur au diamètre interne de l'entraîneur.

Avantageusement, le verrou comporte un ressort de compression intercalé entre la batteuse et l'entraîneur.

De préférence, l'entraîneur comporte sur son bord tourné vers la batteuse au moins une bride de guidage destinée à coopérer avec une encoche correspondante portée par la batteuse, cette encoche permettant une translation vers la batteuse de l'entraîneur à l'encontre de l'effort du ressort de compression.

Ladite encoche peut être ouverte sur la face frontale arrière de la batteuse.

L'entraîneur peut comporter un manchon et deux brides de guidage qui s'étendent axialement vers la batteuse à partir du manchon.

Avantageusement, l'indexeur comporte sur son bord tourné vers la batteuse au moins une patte de guidage destinée à coopérer avec une encoche correspondante portée par la batteuse.

De préférence, l'indexeur comporte sur son bord tourné vers l'entrée de clé au moins une patte de guidage destinée à coopérer avec une encoche correspondante portée par la douille intermédiaire.

Avantageusement, l'indexeur comporte un anneau principal, deux premières pattes de guidage de forme trapézoïdale, en section par un plan tangentiel à l'anneau, qui s'étendent axialement vers l'entrée de clé à partir de l'anneau et deux secondes pattes de guidage qui s'étendent axialement vers la batteuse à partir de l'anneau.

La douille intermédiaire peut comporter deux encoches correspondantes aux dites premières pattes de guidage et la batteuse comporte deux encoches correspondantes aux dites secondes pattes de guidage.

L'invention est décrite ci-après plus en détail à l'aide de figures ne représentant qu'un mode de réalisation préféré de l'invention.
La figure 1 est une vue éclatée en perspective d'un verrou débrayable conforme à l'invention.
La figure 2 est une vue en coupe longitudinale du verrou débrayable conforme à l'invention, en position initiale.
La figure 3 est une vue en coupe transversale selon G de la figure 3.
La figure 4 est une vue en coupe transversale selon I de la figure 3.
La figure 5 est une vue en coupe longitudinale selon C de la figure 3.
La figure 6 est une vue en coupe transversale selon J de la figure 3.
La figure 7 est une vue en coupe transversale selon K de la figure 3.
La figure 8 est une vue en perspective d'un verrou conforme à l'invention, en position embrayée, le stator n'étant pas représenté.
La figure 9 est une vue en coupe longitudinale du verrou débrayable conforme à l'invention, en position débrayée.
La figure 10 est une vue en coupe transversale selon P de la figure 9.
La figure 11 est une vue en coupe longitudinale selon R de la figure 9.

On a représenté sur la figure 1 un verrou rotatif d'axe longitudinal A1 comportant des moyens de débrayage conforme aux enseignements de l'invention. Ce verrou est représenté sur les figure 2 à 7 en position initiale avnt introduction d'une clé.

Le verrou 10 comporte essentiellement un rotor 12 qui est monté tournant, autour de l'axe A1, à l'intérieur d'un stator 14 fixe, avec interposition entre les deux d'une douille intermédiaire 16 tubulaire qui est montée en rotation autour de son axe dans le stator et qui est fixe axialement par rapport au stator.

Une bille 60 est montée entre cuir et chair dans un orifice 16A traversant radial agencé sur la douille intermédiaire 16. Le rotor 12 d'une part comporte une cavité externe de réception 12B externe de cette bille et le stator 14 d'autre part comporte une cavité interne de réception 14B de cette bille. Cet orifice 16A, cette cavité du rotor 12B et cette cavité du stator 14B sont disposés de telle sorte qu'en position de repos, avant rotation d'une clé, l'orifice 16A, la cavité du rotor 12B et la cavité du stator 14B sont alignés comme représenté sur la figure 2.

Le rotor 12 est destiné à être entraîné en rotation à l'aide d'une clé (non représentée) introduite axialement à l'intérieur du rotor 12 au travers d'une entrée de clé 18 agencée dans une face transversale avant 20 du rotor 12, laquelle face 20 est destinée par exemple à affleurer à l'extérieur d'un panneau de carrosserie (non représenté) du véhicule.

L'extrémité axiale arrière 22 du rotor 12 est destinée à entraîner en rotation un levier de commande 24 d'un mécanisme de serrure (non représenté) pour autoriser la condamnation et la décondamnation d'un ouvrant du véhicule.

Le rotor 12 est susceptible d'entraîner en rotation le levier de commande 24, uniquement en présence d'une clé conforme, par l'intermédiaire d'un entraîneur 26 qui est mobile axialement dans le verrou 10, sous l'action d'un indexeur 28, entre une position embrayée dans laquelle il lie en rotation le rotor 12 et le levier de commande 24, et une position débrayée dans laquelle le rotor 12 n'est plus susceptible d'entraîner le levier 24 en rotation et dans laquelle l'entraîneur 26 assure le blocage en rotation du levier 24 par rapport au stator 14 du verrou 10.

Le rotor 12, le stator 14 et la douille intermédiaire 16 sont immobiles en translation selon l'axe A1 l'un par rapport à l'autre et un ressort hélicoïdal de compression 30 est interposé entre la batteuse 24 et l'entraîneur 26 pour solliciter ce dernier axialement vers l'arrière vers sa position embrayée.

Le stator 14 est de forme générale tubulaire cylindrique et il comporte des moyens (non représentés) qui permettent le montage et la fixation du verrou 10 sur le véhicule.

De manière connue, le rotor 12 est destiné à recevoir des paillettes 32 agencées dans des plans transversaux qui se succèdent à intervalles réguliers selon la direction de l'axe A1 du verrou 10 et qui sont reçues dans des logements correspondants du rotor 12.

Les paillettes 32 sont mobiles radialement dans le rotor 12 et elles sont sollicitées élastiquement vers une position saillante dans laquelle elles dépassent partiellement à l'extérieur des logements du rotor 12.

Au contraire, lorsqu'une clé conforme est introduite à l'intérieur du rotor 12, les paillettes 32 sont entièrement escamotées radialement vers l'intérieur dans le rotor 12.

Ainsi, lorsque la clé conforme est introduite dans le rotor 12, celui-ci peut pivoter librement par rapport à la douille intermédiaire cylindrique 16 et par rapport au stator 14.

Au contraire, si on introduit dans le rotor 12 une clé non conforme, ou tout autre outil, les paillettes 34 ne sont pas entièrement escamotées et sont reçues à l'intérieur de fenêtres correspondantes 36 agencées dans la douille intermédiaire 16. Ainsi, les paillettes 34 immobilisent en rotation le rotor 12 par rapport à la douille intermédiaire 16 qui, elle, reste libre en rotation par rapport au stator 14.

L'indexeur 28 mobile axialement entre une position de repos et une position de débrayage est lié en translation sur le stator 14 par l'intermédiaire de rainures agencées à l'intérieur du stator et de nervures 38A, 38B coulissant à l'intérieur de ces rainures et entourant la douille intermédiaire 16. Les nervures 38A, 38B et les rainures sont au nombre de deux et sont diamétralement opposées.

L'indexeur 28 comporte notamment un anneau principal 38 et des premières pattes de guidage 40 de forme trapézoïdale, en section par un plan tangentiel à l'anneau 38, qui s'étendent axialement vers l'avant à partir de l'anneau 38. Ces premières pattes 40 sont destinées à être reçues dans des encoches axiales correspondantes 42 de la douille intermédiaire 16. Ces premières pattes de guidage 40 sont au nombre de deux et sont diamétralement opposées sur l'anneau 38.

Les encoches 42 débouchent axialement vers l'arrière dans l'extrémité axiale arrière de la douille 16 de sorte que, avec les pattes de guidage 40, elles permettent d'assurer la liaison en rotation de l'indexeur 28 avec la douille intermédiaire 16, tout en laissant subsister la possibilité pour l'indexeur 28 de se déplacer axialement dans le verrou 10.

L'indexeur comporte également des secondes pattes de guidage 41 de forme rectangulaire, en section par un plan tangentiel à l'anneau 38, qui s'étendent axialement vers l'arrière à partir de l'anneau 38. Ces secondes pattes 41 sont destinées à être reçues dans des encoches axiales correspondantes 43 de la batteuse 24. Ces secondes pattes de guidage 41 sont au nombre de deux, sont diamétralement opposées sur l'anneau 38 et sont disposées sensiblement en face des premières pattes de guidage 40.

L'entraîneur 26 assure l'accouplement du rotor 12 et de la batteuse 24, lorsque la clé est conforme. Il est lié en translation sur le rotor par l'intermédiaire de nervures internes 26A et de rainures 12A portées par le rotor 12.

Les nervures internes 26A sont encastrées dans les rainures correspondantes 12A du rotor, en position embrayée, ces rainures étant ouvertes vers l'arrière du rotor 12 sur un tronçon cylindrique de diamètre inférieur au diamètre interne de l'entraîneur.

L'entraîneur 26 comporte un manchon 39 de diamètre intérieur ou intérieur sensiblement égal au diamètre extérieur ou intérieur de l'anneau 38 de l'indexeur 28, l'indexeur et l'entraîneur étant disposés bout à bout.

L'entraîneur 26 comporte des brides de guidage 45 de forme rectangulaire, en section par un plan tangentiel au manchon 39, qui s'étendent axialement vers l'arrière à partir du manchon 39. Ces brides de guidage 45 sont destinées à être reçues dans des encoches axiales correspondantes 47 de la batteuse 24, ces encoches permettant une translation vers la batteuse de l'entraîneur à l'encontre de l'effort du ressort de compression 30 et, avantageusement étant ouvertes sur la face frontale arrière de la batteuse. Ces brides de guidage 45 sont au nombre de deux, sont diamétralement opposées sur le manchon 39.

Le verrou 10 comporte également un ressort de rappel 50 fonctionnant en torsion et servant au rappel de la batteuse 24 en position initiale.

Le fonctionnement du verrou conforme à l'invention va maintenant être décrit en référence aux autres figures.

Sur la figure 8, une clé conforme a été introduite dans le rotor 12 par l'entrée de clé 18 et le verrou est donc en position embrayée. Les paillettes 32 sont donc escamotées à l'intérieur du rotor 12 qui peut tourner dans la douille intermédiaire 16.

Dans cette position, le rotor 12 peut être tourné avec la clé et entraîne avec lui l'entraîneur 26 qui par l'emboîtement de ses brides 45 dans les encoches correspondantes 47 de la batteuse 24 entraîne cette dernière en rotation, libérant la serrure.

Les autres pièces restent immobiles, plus précisément la douille intermédiaire 16 immobile en rotation et liée au stator 14 par la bille 60 et l'indexeur 28 emboîté dans cette dernière par l'intermédiaire de ses pattes de guidage avant 40.

La rotation de la batteuse 24 est obtenue par la rotation des pièces suivantes : clé / rotor / entraîneur / batteuse.

En fin de course, lorsque la clé est lâchée, le ressort de rappel 50 dont une extrémité est fixe et une autre extrémité en butée contre une bride 24A de la batteuse 24, fait revenir la batteuse en position initiale ainsi que l'entraîneur et le rotor.

Sur les figures 9 à 11, une clé non conforme a été introduite dans le rotor 12 par l'entrée de clé 18 et le verrou est donc en position débrayée. Les paillettes 32 ne sont donc pas escamotées à l'intérieur du rotor 12 qui est en conséquence lié en rotation à la douille intermédiaire 16, par encastrement des paillettes dans cette dernière.

La rotation de la clé non conforme entraîne donc en rotation le rotor 12 et la douille intermédiaire 16 liés et entraînant la bille 60 dans l'orifice 16A de la douille intermédiaire 16A et dans la cavité 12B du rotor 12. La rotation de la douille 16 entraîne la translation de l'indexeur 28 en direction de la batteuse 24, par glissement des pattes de guidages avant 40 de l'indexeur hors des encoches correspondantes 42 de la douille 16. Dans cette position translatée, les pattes de guidage arrière 41 de l'indexeur 28 viennent s'encastrer dans les encoches 43 correspondantes de la batteuse 24. L'indexeur 28 étant immobile en rotation par sa liaison avec le stator, la batteuse ne peut tourner.

L'entraîneur 26 est quant à lui désolidarisé du rotor 12, car il est poussé à l'encontre de l'effort du ressort de compression 30 par l'indexeur 28 qui appuie sur la face frontale avant. Ses nervures 26A sortent donc des encoches correspondantes 12A du rotor et le liaison en rotation du rotor et de l'entraîneur est supprimée.

Dans cette position débrayée, lors de la rotation d'une clé non conforme, la bille lie en rotation la douille intermédiaire 16 et le rotor 12, c'est-à-dire est encastrée dans la cavité 12B externe du rotor.

La rotation volontaire de la clé entraîne donc le déplacement des pièces suivantes : rotation du rotor / rotation de la douille intermédiaire / translation de l'indexeur et blocage en rotation de la batteuse / translation de l'entraîneur et désolidarisation de la batteuse.

Lors de l'introduction ultérieure d'une clé conforme , le rotor 12 est tourné grâce à la rotation de la clé jusqu'à la position initiale représentée sur les figures 2 à 7, la bille 60 étant désolidarisée du rotor, puis le verrou est embrayé si la clé est conforme ou est débrayée si la clé n'est pas conforme.

## Revendications

1. Verrou débrayable (10), notamment pour un mécanisme de serrure de véhicule automobile, comportant un stator fixe (14), une douille intermédiaire tubulaire (16) qui est montée en rotation autour de son axe dans le stator et qui est fixe axialement par rapport au stator, un rotor (12) qui est monté en rotation dans la douille, qui est fixe axialement dans la douille et qui comporte des paillettes (32) mobiles radialement sous l'action d'une clé destinée à être introduite axialement dans le rotor, le rotor (12) et la douille intermédiaire (16) étant bloqués en rotation l'un par rapport à l'autre par les paillettes lorsque la clé n'est pas conforme, un entraîneur (26) assurant l'accouplement du rotor et d'un levier de commande (24), appelé batteuse, lorsque la clé est conforme et un indexeur (28) qui est mobile axialement entre une position de repos et une position de débrayage, sous l'effet d'une rotation de la douille par rapport au stator consécutive à l'entraînement en rotation du rotor à l'aide d'une clé non conforme, pour déplacer axialement l'entraîneur vers une position débrayée, l'indexeur (28) et l'entraîneur (26) étant des pièces cylindriques entourant le rotor (12) et mobiles en appui l'une sur l'autre, l'entraîneur (26) étant lié en rotation débrayable sur le rotor (12, l'indexeur (28) étant lié en translation dans le stator (14) au moyen de nervures entourant la douille intermédiaire, **caractérisé en ce que** l'indexeur (28) est solidarisé en rotation avec la batteuse (24), dans ladite position débrayée.

2. Verrou selon la revendication 1, **caractérisé en ce que** l'entraîneur (26) est désolidarisé du rotor (12), dans ladite position débrayée.

3. Verrou selon la revendication précédente, **caractérisé en ce que** l'entraîneur comporte des nervures internes (26A) encastrées dans des rainures correspondantes (12A) du rotor, en position embrayée, ces rainures étant ouvertes vers l'arrière du rotor (12) sur un tronçon cylindrique de diamètre inférieur au diamètre interne de l'entraîneur.

4. Verrou selon la revendication précédente, **caractérisé en ce qu'**il comporte un ressort de compression (30) intercalé entre la batteuse (24) et l'entraîneur (26).

5. Verrou selon la revendication précédente, **caractérisé en ce que** l'entraîneur (26) comporte sur son bord tourné vers la batteuse (24) au moins une bride de guidage (45) destinée à coopérer avec une encoche (47) correspondante portée par la batteuse (24), cette encoche permettant une translation vers la batteuse de l'entraîneur à l'encontre de l'effort du ressort de compression.

6. Verrou selon la revendication précédente, **caractérisé en ce que** ladite encoche est ouverte sur la face frontale arrière de la batteuse.

7. Verrou selon la revendication précédente, **caractérisé en ce que** l'entraîneur (26) comporte un manchon (39) et deux brides de guidage (45) qui s'étendent axialement vers la batteuse (24) à partir du manchon.

8. Verrou selon l'une des revendications précédentes, **caractérisé en ce que** l'indexeur (28) comporte sur son bord tourné vers la batteuse (24) au moins une patte de guidage (41) destinée à coopérer avec une encoche (43) correspondante portée par la batteuse.

9. Verrou selon la revendication précédente, **caractérisé en ce que** l'indexeur (28) comporte sur son bord tourné vers l'entrée de clé au moins une patte de guidage (40) destinée à coopérer avec une encoche (42) correspondante portée par la douille intermédiaire (16).

10. Verrou selon la revendication précédente, **caractérisé en ce que** l'indexeur (28) comporte un anneau principal (38), deux premières pattes de guidage (40) de forme trapézoïdale, en section par un plan tangentiel à l'anneau, qui s'étendent axialement vers l'entrée de clé (18) à partir de l'anneau et deux secondes pattes de guidage (41) qui s'étendent axialement vers la batteuse (24) à partir de l'anneau.

11. Verrou selon la revendication précédente, **caractérisé en ce que** la douille intermédiaire (16) comporte deux encoches (42) correspondantes aux dites premières pattes de guidage (40) et la batteuse (24) comporte deux encoches (43) correspondantes aux dites secondes pattes de guidage (41).

## Patentansprüche

1. Ausrückbarer Riegel (10) insbesondere für einen Kraftfahrzeug-Schlossmechanismus, der einen stationären Stator (14), eine röhrenförmige Zwischenhülse (16), die in Drehung um ihre Achse in dem Stator montiert ist und die axial in Bezug auf den Stator stationär ist, einen Rotor (12), der in Drehung in der Hülse montiert ist, der in der Hülse axial stationär ist, und Plättchenzuhaltungen (32) umfasst, die radial unter der Einwirkung eines Schlüssels beweglich sind, der dazu bestimmt ist, axial in den Rotor eingeführt zu werden, umfasst, wobei der Rotor (12) und die Zwischenhülse (16) in Drehung zueinander durch die Plättchenzuhaltungen blockiert sind, wenn der Schlüssel nicht konform ist, einen Mitnehmer (26), der das Kuppeln des Rotors und eines Steuerhebels (24), Hebel genannt, sicherstellt, wenn der Schlüssel konform ist, und ein Rastelement (28), das axial zwischen einer Ruheposition und einer Ausrückposition unter der Einwirkung einer Drehung der Hülse in Bezug auf den Stator infolge des Antreibens in Drehung des Rotors mit Hilfe eines nicht konformen Schlüssels beweglich ist, um den Mitnehmer axial zu einer ausgerückten Position zu bewegen, wobei das Rastelement (28) und der Mitnehmer (26) zylindrische Teile sind, die den Rotor (12) umgeben und in Auflage aufeinander beweglich sind, wobei der Mitnehmer (26) in Drehung ausrückbar auf dem Rotor (12) verbunden ist, wobei das Rastelement (28) in Verschiebung in dem Stator (14) mittels Rippen verbunden ist, die die Zwischenhülse umgeben, **dadurch gekennzeichnet, dass** das Rastelement (28) in Drehung fest mit dem Hebel (24) in der ausgerückten Position verbunden ist.

2. Riegel nach Anspruch 1, **dadurch gekennzeichnet, dass** der Mitnehmer (26) vom Rotor (12) in der ausgerückten Position getrennt ist.

3. Riegel nach dem vorhergehenden Anspruch, **dadurch gekennzeichnet, dass** der Mitnehmer interne Rippen (26A) umfasst, die in entsprechende Rillen (12A) des Rotors eingelassen sind, wobei diese Rillen in eingerückter Position zur Rückseite des Rotors (12) auf einem zylindrischen Abschnitt mit Durchmesser kleiner als der Innendurchmesser des Mitnehmers offen sind.

4. Riegel nach dem vorhergehenden Anspruch, **dadurch gekennzeichnet, dass** er eine Druckfeder (30) umfasst, die zwischen den Hebel (24) und den Mitnehmer (26) eingefügt ist.

5. Riegel nach dem vorhergehenden Anspruch, **dadurch gekennzeichnet, dass** der Mitnehmer (26) auf seinem Rand, der zu dem Hebel (24) gekehrt ist, mindestens einen Führungsflansch (45) umfasst, der dazu bestimmt ist, mit einer entsprechenden Kerbe (47), die von dem Hebel (24) getragen wird, zusammenzuwirken, wobei diese Kerbe eine Verschiebung des Mitnehmers zu dem Hebel gegen die Druckfederkraft erlaubt.

6. Riegel nach dem vorhergehenden Anspruch, **dadurch gekennzeichnet, dass** die Kerbe auf der hinteren Frontseite des Hebels offen ist.

7. Riegel nach dem vorhergehenden Anspruch, **dadurch gekennzeichnet, dass** der Mitnehmer (26) einen Stutzen (39) und zwei Führungsflansche (45), die sich ausgehend von dem Stutzen axial zu dem Hebel (24) erstrecken, umfasst.

8. Riegel nach einem der vorhergehenden Ansprüche, **dadurch gekennzeichnet, dass** das Rastelement (28) auf seinem Rand, der zu dem Hebel (24) gekehrt ist, mindestens eine Führungspratze (41) umfasst, die dazu bestimmt ist, mit einer entsprechenden Kerbe (43), die von dem Hebel getragen wird, zusammenzuwirken.

9. Riegel nach dem vorhergehenden Anspruch, **dadurch gekennzeichnet, dass** das Rastelement (28) auf seinem Rand, der zu dem Schlüsseleingang gekehrt ist, mindestens eine Führungspratze (40) umfasst, die dazu bestimmt ist, mit einer entsprechenden Kerbe (42), die von der Zwischenhülse (16) getragen wird, zusammenzuwirken.

10. Riegel nach dem vorhergehenden Anspruch, **dadurch gekennzeichnet, dass** das Rastelement (28) einen Hauptring (38), zwei erste Führungspratzen (40) mit Trapezform im Querschnitt durch eine zu dem Ring tangentiale Ebene umfasst, die sich axial zu dem Schlüsseleingang (18) ausgehend von dem Ring erstrecken, und zwei zweite Führungspratzen (41), die sich ausgehend von dem Ring axial zu dem Hebel (24) erstrecken.

11. Riegel nach dem vorhergehenden Anspruch, **dadurch gekennzeichnet, dass** die Zwischenhülse (16) zwei Kerben (42), die den ersten Führungspratzen (40) entsprechen, umfasst, und dass der Hebel (24) zwei Kerben (43) umfasst, die den zweiten Führungspratzen (41) entsprechen.

## Claims

1. Disengageable lock (10), in particular for motor vehicle locking system, comprising a fixed stator (14), an intermediate tubular sleeve (16) which is mounted rotatably about its axis in the stator and which is axially stationary relative to the stator, a rotor (12) which is mounted rotatably in the sleeve, which is axially stationary in the sleeve and which comprises springs (32) radially mobile under the action of a key designed to be introduced axially into the rotor, the rotor (12) and the intermediate sleeve (16) being locked in rotation relative to each other by the springs when the key is not compatible, a driving member (26) coupling the rotor and a control lever (24), called locking-interlocking lever, when the key is compatible and an indexer (28) which is axially mobile between a rest position and a disengaged position, under the effect of a rotation of the sleeve relative to the stator following the rotation of the rotor of a non-compatible key, to move axially the driving element towards a disengaged position, with the indexer (28) and the driving member (26) being cylindrical parts surrounding the rotor (12) and are mobile in mutual support, with the driving member (26) being linked in disengageable rotation on the rotor (12), with the indexer (28) being linked in translation in the stator (14) by ribs surrounding the intermediate sleeve, **characterised in that** the indexer (28) is integral in rotation with the locking-interlocking lever (24), in said disengaged position.

2. Lock according to claim 1, **characterised in that** the driving member (26) is detached from the rotor (12), in said disengaged position.

3. Lock as claimed in the preceding claim, **characterised in that** the driving member comprises internal ribs (26A) embedded in corresponding grooves (12A) of the rotor, in engaged position, with these grooves being open towards the rear of the rotor (12) on a cylindrical section with a diameter less than the inner diameter of the driving member.

4. Lock as claimed in the preceding claim, **characterised in that** it comprises a compression spring (30) inserted between the locking-interlocking lever (24) and the driving member (26).

5. Lock as claimed in the preceding claim, **characterised in that** the driving member (26) comprises on its edge turned towards the locking-interlocking lever (24) at least one guiding flange (45) intended to cooperate with a corresponding notch (47) carried by the locking-interlocking lever (24), with this notch allowing for a translation towards the locking-interlocking lever of the driving member against the force of the compression spring.

6. Lock as claimed in the preceding claim, **characterised in that** said notch is open on the rear front face of the locking-interlocking lever.

7. Lock as claimed in the preceding claim, **characterised in that** the driving member (26) comprises a sleeve (39) and two guiding flanges (45) which extend axially to the locking-interlocking lever (24) starting from the sleeve.

8. Lock according to one of the preceding claims, **characterised in that** the indexer (28) comprises on its edge turned towards the locking-interlocking lever (24) at least one guiding tab (41) intended to cooperate with a corresponding notch (43) carried by the locking-interlocking lever.

9. Lock as claimed in the preceding claim, **characterised in that** the indexer (28) comprises on its edge turned towards the key entry at least one guiding tab (40) intended to cooperate with a corresponding notch (42) carried by the intermediate sleeve (16).

10. Lock as claimed in the preceding claim, **characterised in that** the indexer (28) comprises a main ring (38), two first guiding tabs (40) of trapezoidal shape, as a section by a plane tangential to the ring, which extends axially to the key entry (18) starting from the ring and two second guiding tabs (41) which extend axially to the locking-interlocking lever (24) starting from the ring.

11. Lock as claimed in the preceding claim, **characterised in that** the intermediate sleeve (16) comprises two notches (42) corresponding to said first guiding tabs (40) and the locking-interlocking lever (24) comprises two notches (43) corresponding to said second guiding tabs (41).
